# EUROPÄISCHE PATENTSCHRIFT

(11) **EP 0 907 009 B1**
(45) Veröffentlichungstag und Bekanntmachung des Hinweises auf die Patenterteilung: **24.07.2002**
(21) Anmeldenummer: 98117618.3
(22) Anmeldetag: 17.09.1998
(51) Int. Cl.: F01M 11/02, F01P 11/04

(54) **Kühl- und Schmiermittelführung einer Brennkraftmaschine**
Coolant and lubricant passage in an internal combustion engine
Passage pour agents de refroidissement et de lubrification dans un moteur à combustion interne

(30) Priorität: 01.10.1997 DE 19743445
(43) Veröffentlichungstag der Anmeldung: 07.04.1999
(73) Patentinhaber: MAN NUTZFAHRZEUGE AG, 80995 München (DE)
(72) Erfinder: Schnitzer, Otto, Dipl.-Ing., 90489 Nürnberg (DE); Grumann, Bernd, Dipl.-Ing., 90579 Langenzenn (DE); Sukopp, Bernd, 90429 Nürnberg (DE); Winter, Josef, Ing. (grad), 91126 Rednitzhembach (DE)

(56) Entgegenhaltungen:
- CH-A- 349 830
- DE-U- 1 704 248
- GB-A- 444 488
- US-A- 4 911 120

## Beschreibung

Die Erfindung bezieht sich auf eine Brennkraftmaschine mit Zylinderkopf und Kurbelgehäuse.

Zur Versorgung des Zylinderkopfes mit Kühlwasser und mit Drucköl zum Schmieren der Ventile ist es bekannt, die Zuflüsse für Kühlwasser und Drucköl seitlich an das Kurbelgehäuse anzuschließen. Um Dichtprobleme beim Übergang von Kühlwasser und Drucköl durch die Trennebene von Kurbelgehäuse und Zylinderkopf zu vermeiden werden Verbindungsstücke vorgesehen, welche gegen die Kanäle im Kurbelgehäuse bzw. im Zylinderkopf abgedichtet sind. Eine derartige Abdichtung erfordert eine große Anzahl von Verbindungsstücken, je Zylinder mindestens vier. Es ist leicht einzusehen, daß dies zu hohen Kosten führt. Ferner ist die Gefahr einer Leckage bei dieser hohen Anzahl von Verbindungsstücken gegeben und die Montage des Zylinderkopfes gestaltet sich sehr schwierig, da die Verbindungsstücke beim Aufsetzen des Zylinderkopfes in die Bohrungen der Kühlwasser- und Ölkanäle eingeführt werden müssen. Eine derartige Maßnahme ist bei großen Schiffsmotoren tragbar, nicht dagegen bei einem Massenartikel wie ihn Fahrzeugmotoren darstellen. Besonders schwierig ist die Montage bei durchgehenden Zylinderköpfen, wie sie in Fahrzeugmotoren Verwendung finden. ( CH- A-349 840)

Zur Vermeidung des Durchtrittes von Kühlwasser durch die Trennebene von Zylinderkopf und Kurbelgehäuse ist es ferner bekannt, das Kühlwasser dem Kurbelgehäuse, bzw. dem Zylinderkopf über ein seitliches Rohrsystem zuzuführen. Das Rohrsystem ist in Guß ausgeführt und bildet eine bauliche Einheit mit dem Kurbelgehäuse. Zum Übertritt von Kühlwasser in den Zylinderkopf ist das Rohrsystem seitlich an die Zylinderköpfe angeflanscht. Durch ein derartiges Kühlsystem wird zwar der Durchgang des Kühlwassers durch die Trennebene von Kurbelgehäuse und Zylinderkopf vermieden. Durch die Flanschverbindungen von Rohrsystem und Zylinderkopf wird eine zusätzliche große Anzahl von Dichtungen erforderlich die wiederum zu Leckagen führen können. Das außerhalb des Kurbelgehäuses liegende Rohrsystem nimmt darüber hinaus viel Bauraum in Anspruch der bei Fahrzeugmotoren vielfach nicht vorhanden ist. Zudem ist das vielverzweigte Rohrsystem gießtechnisch schwer herzustellen und unterliegt, da es frei außerhalb des Kurbelgehäuses angeordnet ist einer großen Gefahr der Beschädigung. (GB-A- 444 488 )

Der Erfindung liegt daher die Aufgabe zugrunde, die Metalldichtung und Dichtelemente ( Elastomer ) bzw. nichtmetallische Dichtung die ebenfalls mit Dichtelementen versehen ist für den Durchtritt von Schmieröl und Kühlwasser zwischen Kurbelgehäuse und Zylinderkopf vollständig zu vermeiden.

Erfindungsgemäß wird diese Aufgabe durch die Merkmale des Patentanspruches 1 gelöst.

Dadurch, daß sowohl Schmieröl wie auch Kühlwasser mittels eines einteiligen Verteilerstück über die Stirnseiten von Kurbelgehäuse und Zylinderkopf zu. bzw. abgeführt wird vermeidet man jegliche Durchtrittsöffnungen zwischen Kurbelgehäuse und Zylinderkopf. Eine Weichdichtung ist nicht mehr notwendig.

Vorteilhafte Weiterbindungen der Erfindung können den Unteransprüchen 2 bis 4 entnommen werden.

Ein Ausführungsbeispiel der erfindungsgemäßen Kühl- und Schmiermittelführung ist in Zeichnungen dargestellt.

Es zeigt:
- Fig. 1: eine Seitenansicht einer Brennkraftmaschine mit stirnseitigem Verteilerstück für die Zuführung von Schmieröl und Kühlwasser
- Fig. 2: eine detaillierte Darstellung des stirnseitigen Verteilerstückes
- Fig. 3: eine stirnseitige Ansicht der Brennkraftmaschine mit Verteilerstück und Verteilerleitungen für Kühlwasser und Schmieröl
- Fig. 4: einen Schnitt IV-IV durch das Kurbelgehäuse mit Kühlwasserführung und Ölführung zu den Kurbelwellenlagern
- Fig. 5: einen Schnitt V-V durch den Zylinderkopf mit Kühlwasserführung im Zylinderkopf und Ölführung zu den Lagern für die Nockenwelle

Fig. 1 zeigt in Seitenansicht eine Brennkraftmaschine 1 mit Kurbelgehäuse 2 und Zylinderkopf 3. An die Brennkraftmaschine 1 ist im Bereich einer Trennebene 4 zwischen Kurbelgehäuse 2 und Zylinderkopf 3 ein einteiliges Verteilerstück 5 angeflanscht. Das Verteilerstück 5 dient der Zu- bzw. Abfuhr von Kühlwasser und Schmieröl, wie unter Fig. 2 näher dargestellt. Das Kühlwasser und das Schmieröl wird erfindungsgemäß dem Kurbelgehäuse 2 und dem Zylinderkopf 3 separat über das Verteilerstück 5 zugeführt. Die Kühlwasserzufuhr erfolgt über Kühlwasserzu-laufkanäle 6a, 6b für das Kurbelgehäuse 2 und den Zylinderkopf 3, sowie die Schmierölzuführung über Ölzulaufbohrungen 7a, 7b für Kurbelgehäuse 2 und Zylinderkopf 3. Die Kühlwasserzulaufkanäle 6a, 6b und die Ölzulaufbohrungen 7a, 7b durchziehen achsparallel zu einer Kurbelwelle das Kurbelgehäuse 2 und den Zylinderkopf 3. Das Kühlwasser gelangt von den Kühlwasserzulaufkanälen 6a, 6b zu den Zylinderlaufbüchsen 8 und den Kühlflächen 9 im Zylinderkopf 3, wie in den Figuren 4 und 5 näher dargestellt.

Von den Ölzulaufbohrungen 7a, 7b zweigen Verteilerbohrungen ab, welche zu den Verbrauchern führen. Fig. 1 zeigt als Beispiel eine erste Verteilerbohrung 8a, welche von der Ölzulaufbohrung 7a im Kurbelgehäuse 2 abzweigt und zu einem Kurbelwellenlager 9 führt, während eine zweite Verteilerbohrung 8b die Ölzulaufbohrung 7b im Zylinderkopf 3 mit einem Nockenwellenlager 10 verbindet.

Fig. 2 zeigt eine detaillierte Darstellung im Bereich des Verteilerstückes 5, welches stirnseitig an Kurbelgehäuse 2 und Zylinderkopf 3 angeflanscht ist. Über Bohrungen im Verteilerstück 5 wird den Bohrungen 6a, 6b und 7a, 7b Wasser bzw. Öl zugeführt. Der Zylinderkopf 3 ist in der Trennebene 4 vom Kurbelgehäuse 2 getrennt. Vom Verteilerstück 5 ausgehend wird nun dem Kurbelgehäuse 2 und dem Zylinderkopf 3 getrennt Schmieröl und Kühlwasser zugeführt. 7a, 7b stellen wiederum die Ölzulaufbohrungen dar, während das Kühlwasser über die Kühlwasserzulaufkanäle 6a, 6b zugeführt wird. Die Abdichtung zwischen Zylinderkopf 3 und Kurbelgehäuse 2 einerseits und dem Verteilerstück 5 andererseits wird im dargestellten Beispiel von kurzen Rohrstücken 11 übernommen, welche O-Ringe 12a, 12b aufweisen. Die Rohrstücke 11 sind in Übergangsbohrungen 11a, 11b eingesteckt, welche zum Ausgleich von Toleranzen radiales Spiel aufweisen, hier zur Ölzulaufbohrung 7b.

Anstelle der Rohrstücke 11 könnte auch eine hier nicht näher dargestellte Flachdichtung vorgesehen sein, welche zwischen Zylinderkopf 3 bzw. Kurbelgehäuse 2 und dem Verteilerstück 5 eingelegt wird. Die Flachdichtung muß dann mit Öffnungen versehen sein, um den Durchtritt von Schmieröl und Kühlwasser vom Verteilerstück 5 zu Kurbelgehäuse 2 und Zylinderkopf 3 zu gewährleisten. Die Stirnfläche 13 wird dann vorteilhafterweise etwas erhaben ausgeführt, um die Bearbeitung als Dichtfläche zu erleichtern.

Fig. 3 zeigt eine stirnseitige Ansicht der Brennkraftmaschine 1 mit Kurbelgehäuse 2, Zylinderkopf 3 und Verteilerstück 5. Das Kurbelgehäuse 2 bzw. der Zylinderkopf 3 enthält die Kühlwasserzulaufkanäle 6a bzw. 6b und die Ölzulaufbohrungen 7a, bzw. 7b. Symmetrisch zur Längsebene der Brennkraftmaschine 1 befinden sich die Ölablaufbohrungen 9a, 9b bzw. die Kühlwasserablaufkanäle 10a, 10b. Erfindungsgemäß wird vermieden, daß in der Trennebene 4 zwischen Kurbelgehäuse 2 und Zylinderkopf 3 Durchtrittsbohrungen für Öl oder Kühlwasser erforderlich sind. Das Schmieröl gelangt beispielsweise von der Ölzulaufbohrung 7a über die Verteilerbohrung 8a direkt zum Verbraucher - hier das Kurbelwellenlager 9c. Im Zylinderkopf 3 gelangt das Schmieröl von der Ölzulaufbohrung 7b über die Verteilerbohrung 8b zum Nockenwellenlager 10.

Das Kühlwasser wird im Kurbelgehäuse 2 über Querkanäle 14 an die Zylinderlaufbüchsen 8 herangeführt, umströmt diese und wird über Rückführkanäle 16 in den Kühlwasserablaufkanal 10a geleitet.

Im Zylinderkopf 3 wird Kühlwasser über den Kühlwasserzulaufkanal 6b und Querkanal 17 an die Kühlflächen herangeführt und über Rückführkanal 18 in den Kühlwasserablauf 10b zurückgeführt.

In Fig. 4 ist die Kühlwasserführung und die Ölführung im Kurbelgehäuse 2 gemäß Schnitt IV-IV detailliert dargestellt. Die rechte Bildhälfte zeigt die Kühlwasser-führung, während in der linken Bildhälfte die darunter liegende Ölführung dargestellt ist. Es sei hier auf die Figuren 1 und 2 verwiesen. Das vom Verteilerstück 5 zugeführte Kühlwasser gelangt über den Kühlwasserzulaufkanal 6a und über den Querkanal 14 zu der Zylinderlaufbüchse 8 und von dort nach Aufnahme der Wärme durch den Rückführkanal 16 und den Kühlwasserablaufkanal 10a ins Verteilerstück 5 zurück. Die linke Bildhälfte zeigt die darunter liegende Ölführung. Das Öl wird über die Ölzulaufbohrung 7a und Verteilerbohrung 8a dem Kurbelwellenlager 9c zugeführt. Alle Ölverbraucher zweigen von dieser Ölzulaufbohrung 7a ab, die Kurbellagerschmierung ist hier nur als ein Beispiel genannt.

Die Kühlwasserführung im Zylinderkopf 3 ist als Schnitt V-V in Fig. 5 näher dar-gestellt. Die rechte Bildhälfte zeigt wiederum die Kühlwasserführung, während in der linken Bildhälfte die darüber liegende Ölführung dargestellt ist. Es sei hier auf die Figuren 1 und 2 verwiesen. Vom Verteilerstück 5 kommend gelangt das Kühlwasser über Kühlwasserzulauf 6b und Querkanal 17 zu den Kühlflächen 9, wie z.B. Auslaßkanal, Ventilschaftführung und Düsenmantel. Über Rückführkanal 18 und Kühlwasserablaufkanal 10b, obenliegend mit Entlüftungsfunktion, wird das Kühlwasser in das Verteilerstück 5 zurückgeführt. In der linken Bildhälfte ist die Ölführung dargestellt. Das Öl gelangt über die Ölzulaufbohrung 7b und Verteilerbohrung 8a zum Nockenwellenlager 10. Das Nockenwellenlager ist hier als Beispiel für einen Verbraucher genannt. Die übrigen Verbraucher zweigen in gleicher Art und Weise unmittelbar von der Ölzulaufbohrung 7b ab.

## Patentansprüche

1. Brennkraftmaschine mit Zylinderkopf und Kurbelgehäuse bei der der Zylinderkopf (3) und Kurbelgehäuse (2) jeweils separate Kühlwasserzu- und Kühlwasserablaufkanäle (6a, 6b, 10a, 10b), sowie Ölzu- und Ölablaufbohrungen (7a, 7b, 9a, 9b ) aufweisen, welche achsparallel zur Kurbelwelle Zylinderkopf (3) bzw. Kurbelgehäuse (2) durchziehen, und als Sackbohrungen, oder Durchgangsbohrungen die verschlossen werden, ausgeführt sind, daß die Zufuhr bzw. Rückführung von Kühlwasser und Schmieröl über ein einteiliges Verteilerstück (5) erfolgt, welches im Bereich der Trennebene (4) von Kurbelgehäuse (2) und Zylinderkopf (3) stirnseitig an Kurbelgehäuse (2) und Zylinderkopf (3) angeflanscht ist, daß von den Kühlwasserzulaufkanälen (6a, 6b) ausgehend über Querkanäle (14, 17) Kühlwasser zu den Zylinderlaufbüchsen (8) bzw. zu den Kühlflächen (9( im Zylinderkopf (3) geführt wird und das Kühlwasser über Rückführkanäle (16, 18) in die Kühlwasserablaufkanäle (10a, 10b) zurückgeführt wird und daß von den Ölzuführbohrungen (7a, 7b) ausgehend das Öl über Verteilerbohrungen (8a, 8b) den Verbrauchern, wie z.B. Lagerstellen oder Spritzbohrungen für Kolbenkühlung zugeführt und vom Verbraucher über Sammelbohrungen zu den Ölablaufbohrungen (9a, 9b) geführt wird.

2. Brennkraftmaschine mit Zylinderkopf und Kurbelgehäuse nach Anspruch 1, **dadurch gekennzeichnet, daß** die Kühlwasserzuführ- und Kühlwasserablaufkanäle (6a, 6b, 10a, 10b) in Guß ausgeführt sind, daß die Querkanäle (14, 17) und die Rückführkanäle (16, 18) zur Beseitigung von Graten und Rauhigkeiten mechanisch nachbearbeitet sind.

3. Brennkraftmaschine mit Zylinderkopf und Kurbelgehäuse nach den Ansprüchen 1 und 2, **dadurch gekennzeichnet, daß** zwischen dem Verteilerstück (5) und dem Zylinderkopf (3) bzw. Kurbelgehäuse (2) eine Flachdichtung oder eine Flüssigkeitsdichtung vorgesehen ist, daß im Falle einer Flachdichtung diese Öffnungen aufweist, welche den Übergang vom Verteilerstück (5) zu den Kühlwasserzu- und Kühlwasserablaufkanälen (6a, 6b, 10a, 10b) bzw. zu den Ölzu- und Ölablaufbohrungen (7a, 7b, 9a, 9b ) im Zylinderkopf (3) und im Kurbelgehäuse (2) herstellen, daß das Verteilerstück (5) mit Schrauben gegen eine Dichtfläche (13) am Kurbelgehäuse (2) und Zylinderkopf (3) gepreßt wird und daß die Dichtfläche zur besseren Bearbeitbarkeit etwas erhaben ist.

4. Brennkraftmaschine mit Zylinderkopf und Kurbelgehäuse nach den Ansprüchen 1 bis 3, **dadurch gekennzeichnet, daß** am Übergang der Ölzulauf- bzw. Ölablaufbohrungen (7a, 7b bzw. 9a, 9b) vom Verteilerstück (5) zum Zylinderkopf (3) bzw. zum Kurbelgehäuse (2) kurze Rohrstücke (11) mit O-Ringen (12a, 12b) zur Abdichtung vorgesehen sind, wobei die Rohrstücke (11) in die Übergangsbohrungen (11a, 11b) zu den Ölzu- und Ölablaufbohrungen sowohl im Zylinderkopf (3), wie im Kurbelgehäuse (2) mit geringem radialen Spiel eingebaut sind.

## Claims

1. An internal-combustion engine having a cylinder head and a crankcase, wherein the cylinder head (3) and the crankcase (2) each have separate cooling-water inlet and outlet channels (6a, 6b, 10a, 10b) and oil inlet and outlet bores (7a, 7b, 9a, 9b) which extend through the cylinder head (3) and the crankcase (2) axially parallel to the crankshaft and are formed as blind bores, or passages which are closed, wherein cooling water and lubricating oil are supplied and recirculated via a one-piece distributor part (5) flanged to the end of the crankcase (2) and the cylinder head (3) in the region of the separating plane (4) of the crankcase (2) and the cylinder head (3), wherein cooling water is supplied from the cooling-water inlet channels (6a, 6b) via transverse channels (14, 17) to the cylinder liners (8) or the cooling surfaces (9) in the cylinder head (3), and the cooling water is recirculated via recirculation channels (16, 18) into the cooling-water outlet channels (10a, 10b), and wherein the oil is supplied from the oil inlet bores (7a, 7b) via distributor bores (8a, 8b) to the receivers, e.g. bearings or injection bores for piston cooling, and is supplied from the consumer device via collecting bores to the oil outlet bores (9a, 9b).

2. An internal-combustion engine having a cylinder head and a crankcase according to claim 1, **characterised in that** the cooling-water inlet and outlet channels (6a, 6b, 10a, 10b) are formed by casting, and **in that** the transverse channels (14, 17) and the recirculation channels (16, 18) are mechanically finished for the removal of burrs and roughness.

3. An internal-combustion engine having a cylinder head and a crankcase according to claims 1 and 2, **characterised in that** a flat seal or a liquid seal is provided between the distributor part (5) and the cylinder head (3) and crankcase (2), **in that** a flat seal comprises openings which establish the transition from the distributor part (5) to the cooling-water inlet and outlet channels (6a, 6b, 10a, 10b) and to the oil inlet and outlet bores (7a, 7b, 9a, 9b) in the cylinder head (3) and the crankcase (2), **in that** the distributor part (5) is pressed by means of screws against a sealing surface (13) on the crankcase (2) and the cylinder head (3), and **in that** the sealing surface is slightly raised for better machinability.

4. An internal-combustion engine having a cylinder head and a crankcase according to claims 1 to 3, **characterised in that** short pipe lengths (11), provided with O-rings (12, 12b) for sealing, are provided at the transition of the oil inlet and outlet bores (7a, 7b and 9a, 9b) from the distributor part (5) to the cylinder head (3) or the crankcase (2), wherein the pipe lengths (11) are installed with a small amount of radial clearance in the transition bores (11a, 11b) to the oil inlet and outlet bores both in the cylinder head (3) and in the crankcase (2).

## Revendications

1. Moteur à combustion interne comportant une culasse de cylindres et un carter-moteur dans lequel la culasse (3) et le carter-moteur (2) présentent chacun des canaux d'amenée et de sortie d'eau de refroidissement (6a, 6b, 10a, 10b) ainsi que des perçages d'amenée et de sortie d'huile (7a, 7b, 9a, 9b) qui passent dans la culasse (3) et dans le carter-moteur (2) avec leurs axes parallèles au vilebrequin et se terminent en cul-de-sac ou sont fermés s'ils sont traversants,
**caractérisé en ce que**
- l'amenée et le retour de l'eau de refroidissement et de l'huile de graissage sont assurés par une pièce distributrice (5) qui est fixée par bride, frontalement, sur le carter-moteur (2) et sur la culasse (3) dans la zone de leur plan de séparation (4),
- l'eau de refroidissement issue des canaux d'amenée (6a, 6b) arrive à travers des canaux transversaux (14, 17) aux chemises de cylindre (8) ou aux surfaces de refroidissement (9) dans la culasse (3), pour être ramenée à travers des canaux de retour (16, 18) aux canaux de sortie de l'eau de refroidissement (10a, 10b), et
- l'huile de graissage issue des perçages d'amenée d'huile (7a, 7b) arrive à travers des perçages de distribution (8a, 8b) aux utilisateurs, comme par exemple les paliers ou les perçages d'injection servant à refroidir les pistons, pour être ramenée ensuite à travers des perçages collecteurs aux perçages de sortie de l'huile (9a, 9b).

2. Moteur à culasse et carter-moteur et culasse selon la revendication 1,
**caractérisé en ce que**
les canaux d'amenée et de sortie d'eau de refroidissement (6a, 6b, 10a, 10b) sont coulés en fonte et les canaux transversaux (14, 17) ainsi que les canaux de retour (16, 18) subissent un usinage mécanique ultérieur pour éliminer les bavures et les rugosités.

3. Moteur à culasse et carter-moteur selon l'une quelconque des revendications 1 et 2,
**caractérisé en ce que**
- il est prévu entre la pièce distributrice d'une part (5), la culasse (3) et le carteur-moteur (2) d'autre part, un joint d'étanchéité plat ou un joint d'étanchéité pour liquide,
- dans le cas d'un joint d'étanchéité plat, celui-ci présente des ouvertures constituant les passages reliant la pièce distributrice (5) aux canaux d'amenée et de sortie d'eau de refroidissement (6a, 6b, 10a, 10b) ou aux canaux d'amenée et de sortie d'huile (7a, 7b, 9a, 9b) dans la culasse (3) et dans le carter-moteur (2), et
- la pièce distributrice (5) est appliquée en pression par des vis sur une portée d'étanchéité (13) prévue sur le carter-moteur (2) et sur la culasse (3) et qui, pour faciliter son usinage, est un peu en relief.

4. Moteur à culasse et carter-moteur selon l'une quelconque des revendications 1 à 3,
**caractérisé en ce qu'**
aux passages reliant les perçages d'amenée et de sortie d'huile (7a, 7b, 9a, 9b) dans la pièce distributrice (5) vers la culasse (3) et vers le carter-moteur (2), il est prévu de courtes pièces tubulaires (11) avec des Joints toriques O-Ring (12a, 12b) d'étanchéité, ces pièces (11) étant montées dans les perçages de transition (11a, 11b) reliant les perçages d'amenée et de sortie d'huile, aussi bien dans la culasse (3) que dans le carter-moteur (2) avec un faible jeu radial.
